# EUROPÄISCHE PATENTSCHRIFT

(11) **EP 0 866 941 B1**
(45) Veröffentlichungstag und Bekanntmachung des Hinweises auf die Patenterteilung: **27.02.2002**
(21) Anmeldenummer: 96942168.4
(22) Anmeldetag: 12.12.1996
(51) Int. Cl.: F41A 17/46

(54) **FAUSTFEUERWAFFE MIT ABZUGSSICHERUNG**
HANDGUN WITH A TRIGGER-SECURING DEVICE
ARME DE POING A BLOCAGE DE DETENTE

(30) Priorität: 13.12.1995 AT 201495; 30.01.1996 AT 16796; 03.06.1996 AT 95496
(43) Veröffentlichungstag der Anmeldung: 30.09.1998
(73) Patentinhaber: STEYR-DAIMLER-PUCH AKTIENGESELLSCHAFT, 1010 Wien (AT)
(72) Erfinder: BUBITS, Wilhelm, A-2345 Brunn/Gebirge (AT)
(74) Vertreter: Kovac, Werner
(86) Internationale Anmeldenummer: AT9600246
(87) Internationale Veröffentlichungsnummer: WO9721973

(56) Entgegenhaltungen:
- EP-A- 0 645 596
- BE-A- 620 060
- FR-A- 347 528
- US-A- 4 300 301
- US-A- 4 471 551
- US-A- 4 630 387

## Beschreibung

Die Erfindung handelt von einer Faustfeuerwaffe, bestehend aus einem Griffstück, einem Laufschlitten, einer Abzugseinrichtung mit einem Abzug und einer Abzugssicherung. Dabei kann es sich um Faustfeuerwaffen mit Serienfeuer-Umschaltmöglichkeit und Maschinenpistolen mit Abzügen vom Typ Single Action, Double Action, Double Action Only, auch in teilgespannter Abwandlung, handeln. Bei derartigen Waffen kommt es in besonders hohem Maße auf schnelle und einfache Bedienung bei größter Sicherheit an.

Bei aus der Praxis bekannten Faustfeuerwaffen dieser Gattung befindet sich die Sicherung der Abzugsmechanik beziehungsweise des Abzugsgestänges seitlich am hinteren Teil des Griffstückes oder allgemein nicht im Bereich des Abzuges und meist nur an einer Seite. Das ist der schnellen und einfachen Bedienung abträglich.

Aus der US-A-4 471 551 ist eine Sicherungsvorrichtung für Gewehre bekannt, die auf den Zündstift, auf das Schloß und auch auf den Abzug wirkt. Bei dieser sind zwar vertikal bewegliche Sicherungselemente über der Abzugseinrichtung angeordnet. Wegen der Mehrfachfunktion handelt es sich jedoch um eine aus vielen Teilen bestehende und entsprechend störanfällige Vorrichtung, die, wegen der erforderlichen Bauhöhe und der dort typischen Abzugsvorrichtung, nur für Gewehre geeignet ist. Bei Faustfeuerwaffen führt ein zu großer Abstand zwischen Griff und Laufachse zum Aufwärtskippen der Waffe.

Aus der WO-A-95/16179 ist eine Pistole mit einer Abzugssicherung bekannt, die ein vertikal geführtes Element aufweist. Abgesehen von dem kinematisch bedingt nur indirektem Zusammenwirken von Sicherung und Abzug ist die Anordnung des Sicherungselementes vor dem Abzugsschutzbügel unpraktisch, da gerade dieser Bereich beim beidhändigen Schießen der Auflage des Zeigefingers der Unterstützungshand dient. Bei beidhändigem Anschlag wäre die unbeabsichtigte Sicherung die Folge. Das Entsichern durch Druck nach vorne kann aus ergonomischen Gründen nicht mit dem Abzugsfinger, sondern nur durch Umgreifen der Waffe erfolgen. Außerdem ist es nicht möglich, die Waffe entsichert in ein Holster zu stecken, da sie beim Hineinstecken wieder gesichert werden würde. Somit ist auch diese Abzugssicherung der schnellen und einfachen Bedienung abträglich und verleitet zu Fehlbedienungen.

Es ist daher Ziel der Erfindung, eine einfache, zuverlässige und ergonomisch richtige Abzugssicherung vorzuschlagen. Insbesondere soll sie für links- und rechtshändige Schützen gleich gut und mit möglichst wenigen Handgriffen bedienbar sein und auch beim Schuß gut in der Hand liegen.

Erfindungsgemäß wird das dadurch erreicht, daß die Abzugssicherung von einem über der Abzugseinrichtung im Griffstück im wesentlichen vertikal beweglichen Sicherungselement gebildet ist, welches Sicherungselement:
a) unten einen in gesicherter Stellung mit einer Rast des Abzuges zusammenwirkenden Haken aufweist,
b) in gesicherter Stellung sichtbar vor dem Abzug aus dem Griffstück herausragt,
c) seitliche Vorsprünge aufweist, welche in beiden Stellungen von außen zugänglich sind, und
d) in der gesicherten und in der ungesicherten Stellung von einer federbelasteten Arretierung gegenüber dem Griffstück gehalten wird.

Auf Grund seiner Wirkungsweise und der dadurch bedingten Form ist die für das Sicherungselement erforderliche Bauhöhe nur gering, sodaß der vertikale Abstand zwischen Laufschlitten und Abzugsvorrichtung ausreicht. Durch seine Anordnung über der Abzugsvorrichtung kann es mittels des Hakens direkt auf den Abzug wirken, egal ob dieser als horizontal beweglicher Schieber oder als "Züngel" ausgebildet ist. Dadurch ist die Vorrichtung besonders einfach, somit billig und zuverlässig.

Der vor dem Abzug herausragende Teil des Sicherungselementes zeigt nicht nur den Sicherungszustand sichtbar und tastbar an, er erfüllt auch alle ergonomischen Forderungen und erlaubt sichere und schnelle Bedienung. Entsichert wird durch bloße aufwärtsgerichtete Druckausübung des Abzugsfingers auf den unteren Teil des Sicherungselementes, ob dieser nun abwärts oder beiderseits seitwärts in die Umgebung des Abzuges reicht, unmittelbar danach kann derselbe Finger in einer sinnfällig anderen Bewegungsrichtung den Abzug bedienen. Die in beiden Stellungen von außen zugänglichen seitlichen Vorsprünge gestatten es, die Waffe mit einer der beiden Hände wieder zu sichern. Die federbelastete Arretierung stellt die vollständige Einnahme der jeweils gewünschten Position sicher.

Das Sicherungselement kann in einer vertikalen Führung geradlinig verschiebbar sein. Vorzugsweise ist es wippenartig um eine quer zur Schußrichtung angeordnete Achse schwenkbar (Anspruch 2). Wegen des geringen erforderlichen Hubes wird die Winkeländerung nicht wahrgenommen, aber aus der Leichtgängigkeit einer Schwenklagerung Nutzen gezogen.

Der untere Teil des Sicherungselementes kann beiderseits aus dem Griffstück ragen, vorzugsweise ragt er in gesicherter Stellung vor dem Abzug aber nach unten heraus (Anspruch 3). Dadurch fühlt der Schütze bei Anlegen des Abzugsfingers sofort, daß die Waffe noch gesichert ist und es ergibt sich ein besonders kurzer Bedienungsweg.

Die federbelastete Arretierung kann sowohl im Griffstück als auch im Sicherungselement untergebracht sein. In einer bevorzugten Ausführungsform besteht es aus einem im wesentlichen horizontal im Sicherungselement geführten Bolzen, der in der gesicherten und in der ungesicherten Stellung jeweils in eine Ausnehmung im Griffstück eingreift (Anspruch 4). Dadurch braucht es überhaupt keinen Bauraum.

In Weiterbildung der Erfindung kann das Griffstück obere und untere Anschläge aufweisen, die in den beiden Stellungen mit den seitlichen Vorsprüngen des Sicherungselementes zusammenwirken (Anspruch 5). Die seitlichen Vorsprünge können dann auch gleichzeitig den unteren Teil des Sicherungselementes bilden, der zum Entsichern von außen sichtbar und zugänglich ist.

Wenn das Sicherungselement wippenartig schwenkbar ist, kommt es der Bedienungsfreundlichkeit zugute, wenn der untere Teil des Sicherungselementes von vorne nach hinten zum Abzug hin abfällt (Anspruch 6). Der Abzugsfinger gleitet dann gewissermaßen über das Sicherungselement.

Bei vertikal verschiebbarem Sicherungselement ist es ergonomisch vorteilhaft, wenn der untere Teil des Sicherungselementes schalenförmig, abwärts offen gewölbt ist und dessen Ränder, der Laufmündung und dem Abzug zugewandt, am Rand spitz zulaufend in den Abzugsbereich hineinreichen (Anspruch 7) oder, wenn der untere Teil des Sicherungselementes schalenförmig, abwärts offen gewölbt und auf dem der Laufmündung naheliegendem Rand abgerundet und dem Abzug naheliegenden Rand spitz zulaufend in den Abzugsbereich hineinreicht (Anspruch 8). Dadurch findet der Abzugsfinger leicht in die zum Entsichern optimale Position.

In einer besonders vorteilhaften Weiterbildung ist die ganze Abzugseinrichtung inklusive Abzugsschutzbügel gegenüber der Schußrichtung abwärts geneigt angeordnet (Anspruch 9). Dadurch wird nicht nur der horizontale Abstand zwischen Laufschlitten und Abzugsvorrichtung weiter vermindert, was einem Aufwärtsschlagen der Waffe beim Schuß entgegenwirkt, sondern es wird auch der natürlichen Handhaltung des Schützen ergonomisch Rechnung getragen, der Zeigefinger der locker in Schußhöhe gehaltenen Hand zeigt leicht abwärts.

Im folgenden wird die Erfindung anhand von Abbildungen beschrieben und erläutert. Es stellen dar:
- Fig.1:: Seitenansicht einer erfindungsgemäßen Pistole in einer ersten Ausführungsform, teilweise geschnitten;
- Fig.2:: Wie Fig.1, jedoch in einer anderen Stellung;
- Fig.3:: Erste Variation eines Details der Fig.1;
- Fig.4:: Zweite Variation eines Details der Fig.1;
- Fig.5:: Seitenansicht einer erfindungsgemäßen Pistole in einer zweiten Ausführungsform, teilweise geschnitten;
- Fig.6:: Seitenansicht einer erfindungsgemäßen Pistole in einer dritten Ausführungsform.

In Figur 1 ist das Griffstück mit 1 bezeichnet. Auf ihm ist in bekannter Weise ein Laufschlitten 2 verschiebbar geführt. An der Unterseite des Griffstückes 1 in der Mitte ist eine Abzugseinrichtung 3 vorgesehen und über diese eine allgemein mit 4 bezeichnete Abzugssicherung. Für diese Abzugssicherung 4 ist im Inneren des Griffstückes 1 ein vertikaler Schacht 5 vorgesehen. Ein Abzugsschutzbügel 6 ist Teil des Griffstückes.

Die Abzugssicherung 4 besteht im wesentlichen nur aus einem Sicherungselement 8. Dieses weist in seinem hinteren unteren Teil eine Verlängerung auf, die einen Haken 9 bildet. Dieser Haken 9 greift in der gezeigten gesicherten Stellung in eine Rast 11 des Abzuges 10, der hier ein horizontal geführter Schieber ist, ein. Vor dem Haken 9 bildet das Sicherungselement 8 einen Unterteil 12, der gegebenenfalls rot eingefärbt ist, und der in der gezeigten gesicherten Stellung in den Abzugsbereich 13 sichtbar hineinragt. Er ist aber auch fühlbar, sodaß der Schütze den Sicherungszustand auch im Dunkeln erkennen kann.

Das Sicherungselement 8 ist weiters mit seitlichen Vorsprüngen 15 versehen, die beiderseits von außen zugänglich sind. Dazu können im Griffstück 1 nicht dargestellte Durchbrechungen vorgesehen sein. Diese Durchbrechungen bilden untere Anschläge 16 und obere Anschläge 17, die die Bewegung des Sicherungselementes 8 in der gesicherten und der ungesicherten Stellung begrenzen. Im Inneren des Sicherungselementes 8 ist in einer nicht bezeichneten Bohrung ein Bolzen 18 geführt, der von einer Feder 19 auswärts gedrückt wird, der in der entsicherten Stellung in der Ausnehmung 20 und in der gesicherten Stellung in der Ausnehmung 21 des Griffstückes 1 einrastet.

Figur 2 zeigt dieselbe Waffe in entsicherter Stellung. Das Sicherungselement 8 ist soweit angehoben, daß der Haken 9 die Rast 11 freigibt und der Bolzen 18 in die Ausnehmung 20 einrastet.

In Figur 3 ist nur das Sicherungselement 8' in einer Abwandlung dargestellt. Anstelle des zum Abzug hin schräg abfallenden Unterteiles 12 (Fig.1) ist eine Schale 30 vorgesehen, in die der Abzugsfinger des Schützen leicht hineinfindet. Vorne und hinten endet sie jeweils mit einem scharfkantigen Rand 31. In Figur 4 weist das Sicherungselement 8" eine etwas anders geformte Schale 40 auf, die vorne in eine Rundung 41 übergeht und hinten einen scharfkantigen Rand 42 hat.

Figur 5 zeigt eine Ausführungsform, in der ein Sicherungselement 50 um eine quer zur Schußrichtung angeordnete Achse 51 schwenkbar ist. Wegen der länglichen Form des Sicherungselementes 50 und des geringen erforderlichen Hubes ergibt sich auch so eine angenähert vertikale Bewegung. Der federbelastete Bolzen 54 der Arretierung ist hier in einer Bohrung 55 im Griffstück 1 eingelassen und greift in Ausnehmungen 52,53 des Sicherungselementes 50 ein. Die Ausnehmung 53 entspricht dem gesicherten Zustand der Waffe. Bei geeigneter Form der Ausnehmungen 52,53 stellt der Bolzen 54 sicher, daß das Sicherungselement 50 sich nur in einer der beiden Ausnehmungen befinden und keine Zwischenstellung einnehmen kann. Den seitlichen Vorsprüngen 56, die auch hier dem Sichern der Waffe dienen und dazu von außen zugänglich sind, sind Anschläge 57,58 zugeordnet, die entsprechend der Schwenkbewegung nicht parallel sind.

Figur 6 zeigt eine weitere Variante in der das Griffstück so geformt ist, daß zwischen der Schußrichtung 61 und der Abzugsrichtung 66 ein Winkel 68 von etwa 15 bis 25 Graden besteht. Ein Abzug 62 ist hier als klassisches "Züngel" ausgebildet. Es ist zu erkennen, daß das Griffstück 60 so geformt ist, daß die aus Abzug 62 und Abzugschutzbügel 63 bestehende Abzugseinrichtung um den Winkel 68 abwärts geneigt ist. Entsprechend weist das Griffstück 60 auch eine Handballenmulde 64 und eine Mittelfingermulde 65 auf, die ebenso abwärts weisen. Diese Ausbildung gestattet es, die Waffe zwanglos mit leicht abwärts weisenden Abzugsfinger zu halten und mindert außerdem den Höhenabstand zwischen der Handballenmulde und der nicht dargestellten Laufachse. Dadurch kann die Waffe beim Schießen nicht aufwärts schlagen.

Insgesamt wird dadurch eine einfache und zuverlässige Abzugssicherung geschaffen und obendrein allen ergonomischen Anforderungen Rechnung getragen.

## Patentansprüche

1. Faustfeuerwaffe, bestehend aus einem Griffstück (1), einem Laufschlitten (2), einer Abzugseinrichtung (3) mit einem Abzug (10) und einer Abzugssicherung, **dadurch gekennzeichnet, daß** die Abzugssicherung (4) von einem über der Abzugseinrichtung (3) im Griffstück (1) im wesentlichen vertikal beweglichen Sicherungselement (8;50) gebildet ist, welches Sicherungselement:
a) unten einen in gesicherter Stellung mit einer Rast (11) des Abzuges (10;62) zusammenwirkenden Haken (9) aufweist,
b) in gesicherter Stellung vor dem Abzug (10;62) sichtbar aus dem Griffstück (1;60) herausragt,
c) seitliche Vorsprünge (15) aufweist, welche in beiden Stellungen von außen zugänglich sind, und
d) in der gesicherten und in der ungesicherten Stellung von einer federbelasteten Arretierung (18,19,20,21; 52,53,54, 55) gegenüber dem Griffstück (1;60) gehalten wird.

2. Faustfeuerwaffe mit Abzugssicherung nach Anspruch 1, **dadurch gekennzeichnet, daß** das Sicherungselement (50) wippenartig um eine quer zur Schußrichtung angeordnete Achse (51) schwenkbar ist.

3. Faustfeuerwaffe mit Abzugssicherung nach Anspruch 1, **dadurch gekennzeichnet, daß** das Sicherungselement (8;50) in gesicherter Stellung mit einem Teil (12) vor dem Abzug (10;62) sichtbar nach unten aus dem Griffstück (1;60) herausragt.

4. Faustfeuerwaffe mit Abzugssicherung nach Anspruch 1, **dadurch gekennzeichnet, daß** die federbelastete Arretierung aus einem im wesentlichen horizontal im Sicherungselement geführten Bolzen (18) besteht, der in der gesicherten und in der ungesicherten Stellung jeweils in eine Ausnehmung (20,21) im Griffstück (1) eingreift.

5. Faustfeuerwaffe mit Abzugssicherung nach Anspruch 1, **dadurch gekennzeichnet, daß** das Griffstück (1) obere und untere Anschläge (16,17; 57,58) aufweist, die in den beiden Stellungen mit den seitlichen Vorsprüngen (15;56) des Sicherungselementes (8;57) zusammenwirken.

6. Faustfeuerwaffe mit Abzugssicherung nach Anspruch 2, **dadurch gekennzeichnet, daß** der untere Teil (12) des Sicherungselementes (8) von vorne nach hinten zum Abzug (10) hin abfällt.

7. Faustfeuerwaffe mit Abzugssicherung nach Anspruch 1, **dadurch gekennzeichnet, daß** der untere Teil des Sicherungselementes eine Schale (30) bildet, die abwärts offen gewölbt ist und deren Ränder (31), der Laufmündung und dem Abzug zugewandt, am Rand spitz zulaufend in den Abzugsbereich (13) hineinreichen.

8. Faustfeuerwaffe mit Abzugssicherung nach Anspruch 1, **dadurch gekennzeichnet, daß** der untere Teil des Sicherungselementes eine Schale (40) bildet, abwärts offen gewölbt und auf der der Laufmündung naheliegenden Seite eine Abrundung (41) aufweist und der dem Abzug naheliegenden Rand (42) spitz zulaufend in den Abzugsbereich (13) hineinreicht.

9. Faustfeuerwaffe mit Abzugssicherung nach Anspruch 1, **dadurch gekennzeichnet, daß** die Abzugseinrichtung (66) inklusive einem Abzugsschutzbügel (63) gegenüber der Schußrichtung (61) um einen Winkel (68) abwärts geneigt angeordnet ist.

## Claims

1. A hand gun consisting of a holding piece (1), a cocking piece (2), a trigger device (3) with a trigger (10) and trigger securing means,
**characterised in**
**that** the trigger securing means (4) are formed by a securing element (8; 50) which is substantially vertically movable above the trigger device (3) in the holding piece (1), which securing element,
a) at its lower end, in the secured position, comprises a hook (9) which co-operates with a catch (11) of the trigger (10; 62),
b) in the secured position, visibly projects from the holding piece (1; 60) in front of the trigger (10; 62),
c) comprises side projections (15) which, in both positions, are accessible from the outside, and
d) in the secured and in the unsecured position, is held by spring-loaded arresting means (18, 19, 20, 21; 52, 53, 54, 55) relative to the holding piece (1; 60).

2. A hand gun with trigger securing means according to claim 1,
**characterised in**
**that** the securing element (50) is pivotable in a seesaw-like way around an axis (51) arranged transversely relative to the direction of shooting.

3. A hand gun with trigger securing means according to claim 1,
**characterised in**
**that**, in the secured position, the securing element (8; 50), by means of a part (12), visibly projects downwardly from the holding piece (1; 60) in front of the trigger (10; 62).

4. A hand gun with trigger securing means according to claim 1,
**characterised in**
**that** the spring-loaded arresting means consist of a pin (18) which is guided substantially horizontally in the securing element and which, in the secured and unsecured position, engages a recess (20, 21) in the holding piece (1).

5. A hand gun with trigger securing means according to claim 1,
**characterised in**
**that** the holding piece (1) comprises upper and lower stops (16, 17; 57, 58) which, in the two positions, co-operate with the side projections (15, 56) of the securing element (8, 57).

6. A hand gun with trigger securing means according to claim 2,
**characterised in**
**that** the lower part (12) of the securing element (8) is downwardly inclined from the front to the rear towards the trigger (10).

7. A hand gun with trigger securing means according to claim 1,
**characterised in**
**that** the lower part of the securing element forms a dish (30) which is openly curved downwardly and whose edges (31) facing the mouth of the barrel and the trigger extend into the trigger region (13) in a tapered way.

8. A hand gun with trigger securing means according to claim 1,
**characterised in**
**that** the lower part of the securing element forms a dish (40) which is openly curved downwardly and which, on the side close to the mouth of the barrel, comprises a rounded portion (41) and that the edge (42) close to the trigger extends into the trigger region (13) in a tapered way.

9. A hand gun with trigger securing means according to claim 1,
**characterised in**
**that** the trigger device (66), including a curved trigger protecting element (63), is arranged relative to the direction of shooting (61) so as to be downwardly inclined by an angle (68).

## Revendications

1. Arme de poing, comportant une poignée (1), un coulisseau mobile (2), un mécanisme de détente (3) comprenant une détente (10) et un blocage de détente, **caractérisée en ce que** le blocage de détente (4) est constitué par un organe de blocage (8 ; 50) agencé dans la poignée (1), au-dessus du mécanisme de détente (3), en étant mobile dans une direction essentiellement verticale, ledit organe de blocage :
a) présentant inférieurement une griffe (9) qui coopère, dans la position de blocage, avec un cran d'arrêt (11) de la détente (10 ; 62),
b) dans la position de blocage, faisant saillie de façon visible de la poignée (1 ; 60) devant la détente (10 ; 62),
c) présentant des saillies latérales (15) qui sont, dans les deux positions, accessibles de l'extérieur,
d) dans la position de blocage et dans la position de déblocage, étant maintenu contre la poignée (1 ; 60) par un arrêtoir (18, 19, 20, 21 ; 52, 53, 54, 55) chargé par un ressort.

2. Arme de poing à blocage de détente selon la revendication 1, **caractérisée en ce que** l'organe de blocage (50) peut pivoter, à la façon d'un basculeur, autour d'un axe (51) agencé perpendiculairement à l'axe de tir.

3. Arme de poing à blocage de détente selon la revendication 1, **caractérisée en ce que**, dans la position de blocage, l'organe de blocage (8 ; 50) fait saillie de façon visible de la poignée (1 ; 60), vers le bas, par une portion (12), devant la détente (10 ; 62).

4. Arme de poing à blocage de détente selon la revendication 1, **caractérisée en ce que** l'arrêtoir chargé par un ressort consiste en un doigt (18) qui est guidé, dans une direction essentiellement horizontale, dans l'organe de blocage, et qui s'accroche, respectivement dans la position de blocage et dans la position de déblocage, dans une cuvette associée (20, 21) ménagée dans la poignée (1).

5. Arme de poing à blocage de détente selon la revendication 1, **caractérisée en ce que** la poignée (1) présente des butées supérieure et inférieure (16, 17 ; 57, 58), qui coopèrent, dans les deux positions, avec les saillies latérales (15 ; 56) de l'organe de blocage (8 ; 57).

6. Arme de poing à blocage de détente selon la revendication 2, **caractérisée en ce que** la portion inférieure (12) de l'organe de blocage (8) est inclinée vers le bas, de l'avant vers l'arrière, par rapport à la détente (10).

7. Arme de poing à blocage de détente selon la revendication 1, **caractérisée en ce que** la portion inférieure de l'organe de blocage présente une cuvette (30) cintrée avec une ouverture tournée vers le bas, dont les bords (31) s'étendent en pointe, à son débouché et du côté de la détente, dans la zone (13) de la détente.

8. Arme de poing à blocage de détente selon la revendication 1, **caractérisée en ce que** la portion inférieure de l'organe de blocage présente une cuvette (40) cintrée avec une ouverture tournée vers le bas, qui présente un arrondi (41) du côté adjacent à son débouché et qui s'étend en pointe, au niveau de son bord (42) adjacent à la détente, dans la zone (13) de la détente.

9. Arme de poing à blocage de détente selon la revendication 1, **caractérisée en ce que** le mécanisme de détente (66) incluant un étrier de protection (63) est agencé en étant incliné vers le bas par rapport à l'axe de tir (61), en faisant un angle (68).
